# EUROPÄISCHE PATENTSCHRIFT

(11) **EP 0 433 280 B1**
(45) Veröffentlichungstag und Bekanntmachung des Hinweises auf die Patenterteilung: **28.04.1993**
(21) Anmeldenummer: 88907091.8
(22) Anmeldetag: 25.07.1988
(51) Int. Cl.: B41J 2/175, B41J 27/00, B41J 32/00, G03G 15/06

(54) **ANORDNUNG FÜR DRUCKEINRICHTUNGEN ZUR ÜBERWACHUNG VON DRUCKMEDIUM ENTHALTENDEN VORRATSBEHÄLTERN**
ARRANGEMENT FOR PRINTING DEVICES FOR MONITORING PRINTING MEDIUM CONTAINERS
MONTAGE POUR DISPOSITIFS D'IMPRESSION, DESTINE AU CONTROLE DE RESERVOIRS CONTENANT DU FLUIDE D'IMPRESSION

(43) Veröffentlichungstag der Anmeldung: 26.06.1991
(73) Patentinhaber: SIEMENS AKTIENGESELLSCHAFT, 80333 München (DE)
(72) Erfinder: HILLMANN, Rüdiger, D-8089 Emmering (DE); FUCHS, Thomas, D-8000 München 70 (DE)
(74) Vertreter: Meissner, Peter E., Dipl.-Ing.
(86) Internationale Anmeldenummer: DE8800462
(87) Internationale Veröffentlichungsnummer: WO9000974

(56) Entgegenhaltungen:
- EP-A- 86 061
- DE-A- 3 405 164

## Beschreibung

In Bürodruckeinrichtungen, seien es nun Textsysteme oder einfache Drucksysteme die in Verbindung mit Kommunikationsendgeräten arbeiten, kommen verschiedene Druckprinzipien zur Anwendung. Diese Druckprinzipien sind z.B. Tintendruck, Thermotransferdruck, Nadeldruck oder Typendruck mit Typenscheiben und elektrophotographischen Druck. Allen diesen Prinzipien ist gemeinsam, daß ein in Vorratsbehältern enthaltenes Druckmedium zeichenabhängig auf einem Aufzeichnungsträger aufgetragen wird. Die Vorratsbehälter - seien es nun Schreibflüssigkeit enthaltene Behältnisse, Farbbandkassetten oder Tonerbehälter - sind meist auswechselbar in Halterungen der Druckeinrichtungen befestigt. Sie können als Einwegebehälter ausgebildet, die werksseitig gefüllt werden und die nach Verbrauch des Druckmediums als Ganzes ausgetauscht werden.

Derartige Vorratsbehälter für Tintendruckeinrichtungen sind z.B. aus der DE-PS 26 10 518 bekannt, Farbbandkassetten aus der DE-PS 32 14 548.

Um einen sicheren Druckbetrieb zu gewährleisten, ist es üblich, den Vorrat an Druckmedium in den Vorratsbehältern zu überwachen. Diese Überwachung ist insbesondere bei Tintenschreibeinrichtungen notwendig, bei denen der Schreibkopf aus einem Mosaikschreibkopf besteht, in dem mehrere Schreibdüsen angeordnet sind. Durch die in diesen Schreibdüsen im Schreibbetrieb ablaufende Kontraktionsvorgänge versorgt sich ein derartiger Schreibkopf selbständig mit Schreibflüssigkeit aus einem Tintenvorratsbehälter. Dringt Luft in die Schreibdüsen ein, so erfordert es besondere Spülvorgänge, die Luft zu beseitigen. Derartige Einrichtungen zur Überwachung des Tintenvorrates in Tintenschreibeinrichtungen sind z.B. aus der DE-B1-26 17 730 bekannt.

In der DE-A1-3 405 164 wird eine Anordnung für Tintendruckeinrichtungen beschrieben, bei der ein Tintenvorratsbehälter zur Aufnahme von Druckertinte vorgesehen ist, der Vorratsbehälter kann eine elektronische Speichereinrichtung oder eine Codierung aufweisen, in der für den Druckbetrieb relevante Zustandsdaten der Druckertinte unlöschbar gespeichert sind. Diese in einem ROM oder als Codierung (Farbmarkierung) gespeicherte Daten können registrierbare Warenzeichen des Herstellers sein oder Daten über die verwendete Tintensorte.

Die Daten werden einmal bei der Herstellung des Tintenvorratsbehälters eingegeben und dann beim Einsetzen in den Drucker abgefragt. Bei fehlender Übereinstimmung der Daten mit in einem Speicher gespeicherten Daten unterbleibt der Druck.

Tintendruckeinrichtungen sind weiterhin besonders empfindlich hinsichtlich der Zusammensetzung der verwendeten Tintenflüssigkeit. Eine dem Tintendrucksystem nicht angepaßte Tinte führt unter Umständen zu einer Zerstörung des Druckkopfes. Aus diesem Grund ist es notwendig zu verhindern, daß verbrauchte, in unkontrollierter Weise, z.B. von Fremdherstellern mit Tinte unbekannter Zusammensetzung gefüllte Tintenvorratsbehälter erneut verwendet werden.

Ähnliches gilt auch für Farbbandkassetten jeder Art, auch hier kann ein unkontrolliertes Wiederverwenden von wiedergefüllten Farbbandkassetten mit Farbbändern, bei denen die Spezifikation des Farbbandes, z.B. hinsichtlich Dicke und Schichtaufbau nicht eingehalten wird, zu Störungen des Druckbetriebes führen.

Besonders empfindlich gegenüber der Zusammensetzung des Druckmediums sind nach dem Prinzip der Elektrophotographie arbeitende Druck- oder Kopiereinrichtungen bei denen ein Ladungsbild, z.B. mit Hilfe von einem Entwicklergemisch aus Trägerteilchen und Tonerteilchen eingefärbt wird. Das eingefärbte Ladungsbild wird in einer Umdruckstation auf Papier übertragen und in einer Fixierstation fixiert. Beim Entwickeln wird beständig Toner verbraucht, der aus Vorratsbehältern der Entwicklerstation zugeführt wird. Insbesondere bei elektrophotografischen Druckern niederer Leistung, wie z.B. Bürodruckern, sind auswechselbare Tonervorratsbehälter vorgesehen. Wird nun Toner falscher Zusammensetzung zugeführt, kann es zu einer erheblichen Beeinträchtigung des Druckerbetriebes kommen.

Insoweit wird im folgenden unter Druckeinrichtung jede Art von Druckeinrichtung einschließlich Kopiergeräten verstanden, bei denen ein Druckmedium zeichenabhängig auf einen Aufzeichnungsträger aufgebracht wird.

Aufgabe der Erfindung ist es deshalb, eine Anordnung für Druckeinrichtungen bereitzustellen, mit der es einerseits möglich ist, den Vorrat an Druckmedium einfach zu erfassen, andererseits möglich ist ein unberechtigtes Wieder verwenden verbrauchter Vorratsbehälter zu verhindern, bzw. wiedergefüllte Vorratsbehälter zu erkennen.

Diese Aufgabe wird bei einer Anordnung der eingangs genannten Art gemäß den Merkmalen des ersten Patentanspruches gelöst.

Vorteilhafte Ausführungsformen der Erfindung sind in den Unteransprüchen gekennezeichnet.

Gemäß der Erfindung ist einem Vorratsbehälter für Druckeinrichtungen eine elektronische Speichereinrichtung in Form einer integrierten Schaltung (Chip) zugeordnet, in der über eine Erkennungsanordnung abrufbar Informationen über den aktuellen Füllzustand des Vorratsbehälters oder andere für den Druckerbetrieb relevante Zustandsdaten des Druckmediums gespeichert sind. Diese Zustandsdaten können z.B. Informationen über das Verfalldatum des Druckmediums sein.

Durch diese Anordnung ist es in einfacher Weise möglich, den Füllzustand des Vorratsbehälters während des Druckerbetriebes zu erfassen. Ein Unterschreiten eines Mindestvorrates an Druckmedium kann rechtzeitig erkannt werden. Bei Erreichen des Vorratsendes oder nach Unterschreiten eines Mindestvorrates kann über die Steueranordnung der Druckeinrichtung ein Warnsignal ausgelöst und auf einem Display angezeigt werden und es ist möglich, den Druckbetrieb zu blockieren.

Dadurch, daß die elektronische Speichereinrichtung in Form einer integrierten Schaltung so aufgebaut ist, daß nach Erreichen des Vorratsendes die elektronische Speichereinrichtung nicht erneut programmiert werden kann, wird zuverlässig ein unzulässiges Wieder verwenden verbrauchter Vorratsbehälter verhindert bzw. können wiedergefüllte Vorratsbehälter eindeutig erkannt werden.

Bei einer vorteilhaften Ausführungsform der Erfindung enthält die elektronische Speichereinrichtung einen in seiner Grundeinstellung voreinstellbaren Zeitgeber, dessen Zählstand ausgehend von der Grundeinstellung entsprechend der aktuellen Haltbarkeitsdauer des Druckmediums irreversibel verändert wird. Schäden an der Druckeinrichtung, z.B. durch überalterte Schreibflüssigkeit oder Toner werden damit zuverlässig verhindert.

Eine Ausführungsform der Erfindung ist in den Zeichnungen dargestellt und wird im folgenden beispielsweise näher beschrieben. Es zeigen
FIG 1 ein Blockschaltbild der erfindungsgemäßen Anordnung in einer Mehrfarben-Tintendruckeinrichtung und
FIG 2 eine schematische Darstellung des konstruktiven Aufbaues einer Anordnung für einfarbigen Betrieb.

In einer hier nicht im einzelnen dargestellten Tintendruckeinrichtung wird mit Hilfe einer motorischen Einrichtung im Druckbetrieb ein Tintenmosaikdruckkopf 10 entlang von einem Aufzeichnungsträger zeilenweise bewegt. Bei dem Tintenmosaikdruckkopf handelt es sich um einen Mehrfarbentintenmosaikdruckkopf der z.B. nach dem Bubble-Prinzip arbeitet und der aus zwei Tintenbehältern 11 und 12 über ein Tintenversorgungssystem mit Schreibflüssigkeit versorgt wird. Die Tintenbehälter 11 und 12 können mit dem Tintendruckkopf eine konstruktive Einheit bilden oder aber sie sind stationär angeordnet und mit dem Tintenmosaikdruckkopf 10 über eine flexible Leitung verbunden. Der Tintenvorratsbehälter 11 der in seinem konstruktiven Aufbau dem in der FIG 2 dargestellten Tintenvorratsbehälter entspricht, enthält dabei zwei flexible Vorratsblasen zur Aufnahme der Tintenflüssigkeit, die über entsprechende Anschlußelemente 13 mit dem Versorgungssystem für die Düsenelemente des Schreibkopfes verbunden sind. Gefüllt sind die Speicherblasen des Tintenvorratsbehälters 11 mit schwarzer Tinte. Über dem Tintenvorratsbehälter 11 ist bei mehrfarbigen Tintendruckeinrichtungen ein weiterer Tintenvorratsbehälter 12 angeordnet, der drei Speicherblasen aufweist, die mit farbigen Tinten (Magenta, Cyan, Gelb) gefüllt sind. Im reinen Schwarz/Weiß-Betrieb erfolgt eine Versorgung des Tintendruckkopfes 10 allein aus dem Tintenvorratsbehälter 11, erst bei Farbbetrieb wird Tinte aus dem Tintenvorratsbehälters 12 entnommen.

Mit den Tintenvorratsbehältern 11, 12, z.B. durch Kleben oder Eingießen verbunden, ist ein elektronischer Speicher 14 in Form einer integrierten Schaltung (Chip), der einen Aufbau haben kann, wie er z.B. bei sogenannten Telefonkarten Anwendung findet, bei denen nach Einstecken der Karte in einen öffentlichen Fernsprecher die Gebühren durch bitweises Löschen einer in der Chipkarte enthaltenen Speicherleiste abgebucht werden. Der elektronische Speicher 14 ist über hier nicht dargestellte rastbare Anschlußelemente und eine Leitung 15 mit der Zentralsteuerung 16 der Tintendruckeinrichtung verbunden.

Jeder der mit den Tintenvorratsbehältern verbundenen Chip 14 dient dazu, in einem Speicherbereich den aktuellen Füllzustand der Tintenspeicherblasen des jeweiligen Tintenvorratsbehälters zu speichern. Zu diesem Zwecke enthält jeder Chip für jede enthaltene Speicherblase eine Speicherleiste 17, die z.B. auch als elektronischer Zähler ausgebildet sein kann und deren Zählstand bzw. Belegzustand dem Füllzustand der zugeordneten Speicherblase entspricht. Somit enthält der Tintenvorratsbehälter 11 mit zwei Speicherblasen, zwei Speicherleisten 17, der Tintenvorratsbehälter 12 mit drei Speicherblasen drei Speicherleisten 17. Die Funktion dieser Speicherleisten oder Zähler wird später erläutert. Neben diesen Speicherleisten 17 sind sogenannte Timer 18, d.h. Zeitgeber vorgesehen. Die Timer 18 können ebenfalls als elektronische Zähler ausgebildet sein. Die Timer 18 enthalten Information über die Verfallszeit der Tintenflüssigkeit. Sie werden bei erstmaligem Einsetzen des Tintenvorratsbehälters oder aber bereits bei der Produktion aktiviert, d.h. sie beginnen ab diesem Zeitpunkt zu laufen bzw. hochzuzählen, wobei ihr Zählerstand Aufschluß über die Lagerzeit der Tintenflüssigkeit entspricht. Die Timer sind eine Option und sie können aus einer in dem Chip 14 integrierten Energiequelle (Spannungsquelle) die hier nicht dargestellt ist, netzunabhängig mit Tinte versorgt sein.

Weiterhin befindet sich in den Chips ein Festwertspeicher 19 zur Aufnahme eines den Tintenvorratsbehälter kennzeichneten Codes. Dieser Code wird bei der Herstellung des Tintenvorratsbehälters in den Festwertspeicher eingebrannt. Sein Inhalt wird nach Einbau des Tintenvorratsbehälters in der Tintendruckeinrichtung geprüft. Erst nach positiver Überprüfung wird dann der Druckerbetrieb von der Zentralsteuerung 16 freigeben. Der Festwertspeicher ist dabei als ein Speicher ausgebildet, dessen Codierung nach dem erstmaligen Programmieren nicht mehr verändert werden kann. Der Code kann dabei Informationen repräsentieren über die Art und den Inhalt der Tintenvorratsbehälter, deren Herstellungsdatum und Verfallsdatum etc. Beim Verrasten der Tintenvorratsbehälter in der Haltevorrichtung der Druckeinrichtung wird von der Zentralsteuerung 16 dieser Code dann geprüft.

Die Zentralsteuerung 16 ist mikroprozessorgesteuert und enthält als Zentraleinheit CPU, z.B. einen Mikroprozessor 80199. Über ein Datenbussystem BUS verbunden mit der Zentraleinheit ist ein Zeichengenerator ZG in Form eines Festwertspeichers, der die mit Hilfe von Mosaikdruck generierbare Zeichenformen enthält. Weiterhin ein beschreibbarer nichtflüchtiger Speicher (EE-PROM) SP der auch bei abgeschalteter Stromversorgung seinen Speicherzustand beibehält. Der Speicher SP dient unter anderem als Zwischenspeicher und enthält eine der Anzahl der Speicherleisten 17 entsprechende Anzahl von Speicherbereiche SP1 bis SP5, die in später beschriebener Weise mit den Speicherleisten 17 zusammenwirken. Der Speicher SP kann außerdem auch als Programmspeicher für das Steuerprogramm der Druckeinrichtung ausgebildet sein.

Mit dem BUS-System weiterhin gekoppelt ist ein Ein-Ausgabe-Baustein SCA. Dabei handelt es sich um einen in Druckersteuerung üblichen Universalbaustein, der die Kommunikation der Druckeinrichtung mit der Schnittstelle 20 am Dateneingang der Druckereinrichtung bewerkstelligt. Dieser Ein-Ausgabebaustein SCA hat außerdem die Aufgabe eines Umsetzers, zur Umwandlung paralleler Daten in serielle Daten.

Ein weiterer Speicher RAM, der ebenfalls über das BUS-System mit dem Ein- und Ausgabebaustein SCA verbunden ist, dient als Zwischenspeicher für die über die Schnittstelle 20 eingehenden Daten vor ihrer Nachverarbeitung in der Druckersteuerung 16.

Die eigentliche Kommunikation zwischen der Zentralsteuerung 16, dem Tintenkopf 10 und den elektronischen Speichern 14 erfolgt über einen mit TI-ASIC bezeichnet Baustein. Er enthält eine entsprechende Logikstruktur um vom BUS der Zentralsteuerung 16 die Ansteuerdaten für den Tintenmosaikdruckkopf 10 parallel zu übernehmen und sie in Ansteuersignale für die einzelnen Düsen des Kopfes 10 umzusetzen.

Die gesamte Anordnung arbeitet dabei nach dem folgenden Prinzip:
Die beim Betrieb von Tintendruckeinrichtungen ausgestoßene Tintenmenge kann durch Zählen der einzelnen ausgestoßenen Tröpfchen erfaßt werden. Jedes Tröpfchen hat dabei ein bestimmtes konstantes Volumen, so daß bekannt ist, wieviele Tröpfchen z.B. mit dem Inhalt einer Speicherblase des Tintenvorratsbehälters erzeugt werden können. Die vom Tintenmosaikdruckkopf ausgestoßenen Tröpfchen jeder Farbe werden dabei von der Erfassungsanordnung der Zentralsteuerung 16 im Druckbetrieb erfaßt und in Abhängigkeit von dem festgestellten Verbrauch wird die in der elektronischen Speichereinrichtung 14 gespeicherte Information über den Füllzustand der Tintenvorratsbehälter angepaßt. Dieses Anpassen kann z.B. dadurch erfolgen, daß entsprechend dem Verbrauch die zunächst gefüllte Speicherleisten 17 Bit für Bit gelöscht wird.

Die Funktion der Anordnung im Einzelnen:
Bei der Herstellung des Tintenvorratsbehälters wird beim Einsetzen des elektronischen Speicherelementes (Chip 14) in den Tintenvorratsbehälter das Chip aktiviert. Der in dem Chip 14 angeordnete Zeitgeber 18, der z.B. von einer netzunabhängigen hier nicht dargestellten Energiequelle versorgt werden kann, weist eine Grundeinstellung seines Zählers auf, dessen Zählstand der zulässigen Lagerzeit der Tintenflüssigkeit entspricht. Dieser Timer (Zeitgeber) 18 wird bei der Herstellung des Tintenvorratsbehälters und dem Zusammenfügen mit dem elektronischen Speicherelement 14 aktiviert. Ist der Zeitgeber abgelaufen, so liegt an den Kontakten an der Behälteroberfläche, d.h. an der Leitung 15 ein Zählerstand an, der der Information "Tintenende" entspricht. Diese Information wird über den TI-ASIC-Baustein abgefragt und an der Druckeinrichtung eine z.B. in Form einer Lampe 21 ausgebildete Warneinrichtung aktiviert. Gleichzeitig wird die Aufnahme des Druckbetriebes unterbunden. Es ist jedoch auch möglich, eine gesonderte Warnlampe oder eine gesonderte Anzeigeeinrichtung anzuordnen, die unmittelbar das Überschreiten des Verfallsdatum des Tintenbehälters anzeigt.

Mit erstmaligem Einsetzen des Tintenvorratsbehälters 11, 12 in der Tintendruckeinrichtung wird die Grundeinstellung des Zeitgebers im Chip 14 auf die Einsatzzeit der Tintenflüssigkeit im Gerät gesetzt. Diese Einsatzzeit kann bei vorausgehender entsprechender langer Lagerung des Tintenvorratsbehälters geringer sein als die Grundeinstellung. Nach Ablauf des Zeitgebers wird - wie bereits beschrieben - über die Warnlampe 21 oder ein entsprechendes Display "Tintenende" angezeigt.

Im Schreibbetrieb erfaßt der TI-ASIC-Baustein die Ansteuerimpulse für die einzelnen Düsen des Tintenmosaikdruckkopfes 10 und damit die Anzahl der einzelnen ausgestoßenen Tröpfchen. Über die Software werden die als Zähler ausgebildeten Speicherbereiche SP1 bis SP5 aktiviert. Die Zähler SP1 bis SP5 sind den einzelnen Tintenblasen und damit den verschiedenen Druckfarben zugeordnet. Bei den Zählern handelt es sich um Umlaufzähler, die nach Erreichen eines bestimmten Zählerstandes in ihre Grundstellung zurückkehren und erneut zu zählen beginnen. Die Zählerkapazität entspricht dabei einer bestimmten Anzahl von z.B. 10 000 Tintentröpfchen. Beim Rücksetzen der Zähler, d.h. nach dem jeweiligen Abzählen von 10 000 ausgestoßenen Tintentröpfchen jeder Tintenart (Farbe) wird über den Baustein TI-ASIC die entsprechende zugeordnete Speicherleiste 17 der elektronischen Speicher 14 an den Vorratsbehältern bitweise gelöscht. Das bedeutet, der Zählerstand einer der Speicherleiste 17 zugeordneten Zähleinrichtung des Chip 14 wird ausgehend von einem dem gefüllten Zustand des Vorratsbehälters entsprechenden voreingestellten Grundzählerstand entsprechend dem Verbrauch an Tintenflüssigkeit verändert. Diese Veränderung ist irreversibel, d.h. nach Ablauf des Zählers oder nach "Abbuchen" der Bits auf der Datenleiste 17 ist eine Neuprogrammierung nicht möglich. Sowohl die Zähler im Gerät SP1 bis SP5 als auch die Zähler in den Chip 14 (Datenleiste 17) sind permanent, d.h. sie werden bei unterbrochener Stromversorgung der Tintendruckeinrichtung nicht zurückgesetzt.

Die bei Reinigungsprozeduren verbrauchte Tintenmenge wird bei der Notierung der Anzahl der ausgestoßenen Tintentröpfchen ebenfalls berücksichtigt.

Erreicht der Zählerstand in den Chip 14 einen, z.B. einer Mindestvorratsmenge entsprechenden Zählerstand (voll abgebuchte Bitleiste 17), wird dieser Zählerstand von dem Bauelement TI-ASIC erfaßt und eine Warneinrichtung, z.B. in Form einer der Lampe 21 aktiviert. Dies kann z.B. dadurch geschehen, daß über die Lampe 21 ein Blinksignal abgegeben wird. Mit dem zu diesem Zeitpunkt in den Tintenvorratsbehältern enthaltenden Mindesttintenvorrat läßt sich der Schreibbetrieb noch eine bestimmte Zeit aufrecht erhalten. Nach Erreichen eines Zählerstandes der dem Tintenende, d.h. dem vollständigen Verbrauch von Tinte dem Tintenvorrat entspricht (unter Berücksichtigung einer Sicherheitsreserve) wird über den Baustein TI-ASIC ein weiterer Druckerbetrieb unterbunden und über die Lampe 21, die z.B. dann auf Dauerlicht geschaltet werden kann, dieses Tintenende angezeigt.

Wie bereits beschrieben, sind die elektronischen Speicher so ausgestaltet, daß eine erneute Programmierung nicht möglich ist. Wird der verbrauchte Tintenvorratsbehälter in unzulässiger Weise erneut mit Tinte gefüllt, so verbleibt der elektronische Speicher 14 in seinem dem "Tintenende" entsprechenden Zustand. Beim Einsetzen eines derartigen wiedergefüllten Tintenvorratsbehälters in die Tintendruckeinrichtung wird deshalb über den Baustein TI-ASIC und die Warneinrichtung 21 Tintenende angezeigt und der Druckbetrieb verhindert.

Die erfindungsgemäße Anordnung wurde vorstehend anhand eines Vorratsbehälters für eine Tintendruckeinrichtung beschrieben. Sie läßt sich jedoch auch auf Farbbandkassetten jeder Art anwenden, sei es nun Farbbandkassetten mit Thermofarbbändern für Thermotransferdruckeinrichtungen oder Farbbänder für Anschlagdrucker. Bei Farbbandkassetten ist analog zu Tintenvorratsbehältern in einer hier nicht dargestellten Weise an den Farbbandkassetten ein Chip 14 (elektronische Speichereinrichtung) mit dem entsprechenden beschriebenen Aufbau befestigt. Während des Schreibbetriebes erfolgt eine kontinuierliche Transportüberwachung des Farbbandes, z.B. durch eine Einrichtung entsprechend der DE-PS 32 14 548. Abhängig von der Anzahl der abgedruckten Einzelpunkte bei Mosaikdruckeinrichtungen oder der abgedruckten Anzahl der Zeichen bei Typendruckeinrichtungen wird das Farbband in der Farbbandkassette von der Vorratsspule zur Abwickelspule bewegt. Mit der erfindungsgemäßen Anordnung wird der Farbbandverbrauch von der Elektronik der Druckeinrichtung über die Ansteuerimpulse des Druckkopfes erfaßt und der elektronischen Speichereinrichtung 14 an den Farbbandkassetten mitgeteilt. Das Chip 14 (elektronische Speichereinrichtung) zählt den Verbrauch, bis der Farbbandvorrat soweit erschöpft ist, daß die Farbbandkassette ausgetauscht werden muß. Der Verbrauchszustand der Farbbandkassette kann jederzeit im Druckbetrieb von der Zentralsteuerung 16 abgefragt werden. Zeigt der Zählerstand im Chip 14 den verbrauchten Zustand der Farbbandkassette an, wird von der Druckerelektronik in der beschriebenen Weise eine weitere Druckausgabe unterbrochen und eine entsprechende Störungsmeldung gesetzt.

Die beschriebene Anordnung läßt sich auch bei elektrophotographischen oder magnetischen Druck- oder Kopiergeräten anwenden. Moderne Druck- oder Kopiergeräte, die für den Einsatz im Büro ausgebildet sind, weisen auswechselbare Tonervorratsbehälter auf, die nach erschöpftem Tonervorrat als Ganzes ausgewechselt werden (DE-A-GM 87 05 870). Oft ist auch ein Austausch der gesamten Entwicklerstation einschließlich der Fotoleitertrommel vorgesehen. Auch hier läßt sich in der beschriebenen Weise am Behälter eine elektronische Speichereinrichtung anordnen, die mit der zentralen Steuerung des elektrophotographischen Druck- oder Kopiergerätes zusammenwirkt. Da es bekannt ist, wieviel Toner durchschnittlich für die Einfärbung eines Ladungsbildes notwendig ist, läßt sich z.B. aus der Anzahl der Umläufe des Ladungsbildträgers oder aus der Messung des Einfärbegrades der Zeichen über einen optischen Sensor der Tonerverbrauch ermitteln. Die elektronische Speichereinrichtung (Chip) zählt den Verbrauch an Toner bis der Tonervorrat soweit erschöpft ist, daß die Tonervorratskassette ausgetauscht werden muß. Der Verbrauchszustand der Tonervorratskassette kann jederzeit im Druckbetrieb von der Zentralsteuerung abgefragt werden. Zeigt der Zählerstand im Chip den verbrauchten Zustand der Vorratskassette, wird von der Zentralsteuerung ein weiterer Druckbetrieb unterbunden und z.B. über ein Display eine entsprechende Anzeige aktiviert.

### Bezugszeichenliste

- 10: Tintendruckkopf
- 11: Tintenvorratsbehälter
- 12: Tintenvorratsbehälter
- 13: Anschlußelement
- 14: elektronischer Speicher, Chip mit nichtflüchtigem Speicher
- 15: Leitung
- 16: Zentralsteuerung
- 17: Speicherleiste
- 18: Timer, Zeitgeber
- 19: Festwertspeicher
- CPU: Zentraleinheit
- BUS: Datenbus
- SP: Speicher
- SP1 bis SP5: Speicherbereiche, Zähler
- SCA: Ein-Ausgabeeinheit, Standard Cell Array
- 20: Schnittstelle
- RAM: Speicher
- TI-ASIC: elektronischer Ansteuerbaustein
- 21: Warneinrichtung, Lampe, Anzeigeeinrichtung

## Patentansprüche

1. Anordnung für Druckeinrichtungen mit
a) einem Vorratsbehälter (11, 12) zur Aufnahme eines Druckmediums, wobei der Vorratsbehälter (11, 12) eine elektronische Speichereinrichtung (14) aufweist, in der für den Druckbetrieb relevante Zustandsdaten des Druckmediums gespeichert sind,
b) Mittel (16) zum Erfassen eines aktuellen Füllzustandes des Vorratsbehälters (11, 12) und zum Einschreiben eines dem aktuellen Füllzustand entsprechenden Speicherwertes in die elektronische Speichereinrichtung (14),
c) Mittel (TI-ASIC, 21) zum Erfassen des einem Mindestvorrat des Druckermediums entsprechenden Speicherwertes der elektronischen Speichereinrichtung (14) und Auslösen eines Warnsignales (21) und/oder Blockieren des Druckbetriebes und
d) Mittel (14, 17) zum Unterbinden der Beschreibbarkeit der elektronischen Speichereinrichtung (14) nach Erreichen des einem Mindestvorrat des Druckmediums entsprechenden Speicherwertes.

2. Anordnung nach Anspruch 1, **dadurch gekennzeichnet**, daß als Zustandsdaten Informationen über die Haltbarkeitsdauer des Druckmediums gespeichert sind.

3. Anordnung nach einem der Ansprüche 1 oder 2, **dadurch gekennzeichnet,** daß die Speichereinrichtung (14) als beschreibbarer nicht flüchtiger Datenspeicher ausgebildet ist.

4. Anordnung nach Anspruch 3, **dadurch gekennzeichnet** daß die Speichereinrichtung (14) eine Zähleinrichtung (17) aufweist, die derart ausgebildet ist, daß ausgehend von einem dem gefüllten Zustand des Vorratsbehälters (11, 12) entsprechenden voreingestellten Grundzählerstand, dieser Zählerstand entsprechend dem Verbrauch an Druckmedium irreversibel verändert wird.

5. Anordnung nach einem der Ansprüche 2 bis 4, **dadurch gekennzeichnet,** daß die Speichereinrichtung (14) einen in seiner Grundeinstellung voreinstellbaren Zeitgeber (18) enthält, dessen Zählstand ausgehend von der Grundeinstellung entsprechend der aktuellen Haltbarkeitsdauer des Druckmediums irreversibel verändert wird.

6. Anordnung nach einem der Ansprüche 1 bis 5, **dadurch gekennzeichnet,** daß die Speichereinrichtung eine von der sonstigen Druckeinrichtung unabhängige Energieversorgung aufweist.

7. Anordnung nach einem der Ansprüche 1 bis 6, **dadurch gekennzeichnet,** daß der Vorratsbehälter (11, 12) als Tintenvorratsbehälter für eine Tintendruckeinrichtung ausgebildet ist.

8. Anordnung nach einem der Ansprüche 1 bis 6, **dadurch gekennzeichnet,** daß der Vorratsbehälter (11, 12) als Tonervorratsbehälter für ein Druck- oder Kopiergerät ausgebildet ist.

9. Anordnung nach einem der Ansprüch 1 bis 6, **dadurch gekennzeichnet,** daß der Vorratsbehälter (11, 12) als Farbbandkassette ausgebildet ist.

10. Anordnung nach einem der Ansprüche 1 bis 9, **dadurch gekennzeichnet,** daß die Speichereinrichtung (14) einen Festwertspeicher zur Aufnahme eines den Vorratsbehälter kennzeichnenden, von der Auswerteanordnung detektierbaren Codes aufweist.

## Claims

1. An arrangement for printers comprising
a) a supply container (11, 12) for the accommodation of a printing medium, where the supply container (11, 12) is provided with an electronic storage device (14) in which items of status data relating to the printing medium and relevant to the printing operation are stored,
b) means (16) for detecting a current filling level of the supply container (11, 12) and for recording a storage value, corresponding to the current filling level, in the electronic storage device (14),
c) means (TI-ASIC, 21) for detecting the storage value, corresponding to a minimum supply of the printing medium, of the electronic storage device (14) and for triggering a warning signal (21) and/or blocking the printing operation and
d) means (14, 17) for suppressing the programmability of the electronic storage device (14) when the storage value which corresponds to a minimum supply of the printing medium has been reached.

2. An arrangement as claimed in Claim 1, characterised in that information relating to the life of the printing medium is stored by way of status data.

3. An arrangement as claimed in one of Claims 1 or 2, characterised in that the storage device (14) is designed as a programmable, non-volatile data store.

4. An arrangement as claimed in Claim 3, characterised in that the storage device (14) comprises a counter (17) which is designed in such manner that, commencing from a initial basic count corresponding to the full state of the supply container (11, 12), this count is changed irreversibly in accordance with the consumption of printing medium.

5. An arrangement as claimed in one of Claims 2 to 4, characterised in that the storage device (14) contains a timer (18) which can be preset in respect of its basic setting and the count of which, commencing from the basic setting, is changed irreversibly in accordance with the current life of the printing medium.

6. An arrangement as claimed in one of Claims 1 to 5, characterised in that the storage device is provided with an energy supply which is independent of the rest of the printer.

7. An arrangement as claimed in one of Claims 1 to 6, characterised in that the supply container (11, 12) has the form of an ink supply container for an ink-jet printer.

8. An arrangement as claimed in one of Claims 1 to 6, characterised in that the supply container (11, 12) has the form of a toner supply container for a printer or copier.

9. An arrangement as claimed in one of Claims 1 to 6, characterised in that the supply container (11, 12) has the form of a ribbon cartridge.

10. An arrangement as claimed in one of Claims 1 to 9, characterised in that the storage device (14) comprises a ROM for the accommodation of a code which identifies the supply container and is detectable by the analysis arrangement.

## Revendications

1. Agencement pour des dispositifs d'impression, comportant :
a) un réservoir (11,12) pour recevoir un agent d'impression, le réservoir (11,12) présentant un dispositif électronique de mémorisation (14), dans lequel sont stockées des données d'état de l'agent d'impression significatives pour l'impression,
b) des moyens (16) pour détecter un état actuel de remplissage du réservoir (11,12) et pour inscrire une valeur mémorisée, correspondant à l'état actuel de remplissage, dans le dispositif électronique de mémorisation (14),
c) des moyens (TI-ASIC,21) pour détecter la valeur mémorisée, correspondant à une réserve minimale de l'agent d'impression, du dispositif électronique de mémorisation (14) et pour déclencher un signal d'alarme (21) et/ou arrêter l'impression, et
d) des moyens (14,17) pour arrêter l'inscription de données dans le dispositif électronique de mémorisation (14) après avoir atteint la valeur mémorisée correspondant à une réserve minimale de l'agent d'impression.

2. Agencement selon la revendication 1,
caractérisé en ce que, en tant que données d'état, des informations concernant la durée de stabilité de l'agent d'impression sont stockées.

3. Agencement selon une des revendications 1 ou 2,
caractérisé en ce que le dispositif de mémorisation (14) est réalisé en tant que mémoire de données non volatile dans laquelle peuvent être inscrites des données.

4. Agencement selon la revendication 3,
caractérisé en ce que le dispositif de mémorisation (14) présente un dispositif de comptage (17) qui est réalisé de sorte que, à partir d'une position de base du compteur préréglée, correspondant à l'état rempli du réservoir (11,12), cette position du compteur est modifiée irréversiblement de façon correspondant à la consommation de l'agent d'impression.

5. Agencement selon une des revendications 2 à 4,
caractérisé en ce que le dispositif de mémorisation (14) comporte une horloge (18) dont le réglage de base est préréglable et dont la position du compteur est modifiée irréversiblement à partir du réglage de base correspondant à la durée de stabilité actuelle de l'agent d'impression.

6. Agencement selon une des revendications 1 à 5,
caractérisé en ce que le dispositif de mémorisation présente une alimentation en énergie indépendante du dispositif d'impression restant.

7. Agencement selon une des revendications 1 à 6,
caractérisé en ce que le réservoir (11,12) est réalisé en tant que réservoir d'encre pour un dispositif d'impression à encre.

8. Agencement selon une des revendications 1 à 6,
caractérisé en ce que le réservoir (11,12) est réalisé en tant que réservoir de toner pour un photocopieur ou une imprimante.

9. Agencement selon une des revendications 1 à 6,
caractérisé en ce que le réservoir (11,12) est réalisé en tant que cassette de ruban encreur.

10. Agencement selon une des revendications 1 à 9,
caractérisé en ce que le dispositif de mémorisation (14) présente une mémoire morte pour recevoir un code caractérisant le réservoir, détectable par l'agencement d'exploitation.
